# FASCICULE DE BREVET EUROPEEN

(11) **EP 0 581 688 B1**
(45) Date de publication et mention de la délivrance du brevet: **20.03.1996**
(21) Numéro de dépôt: 93401984.5
(22) Date de dépôt: 30.07.1993
(51) Int. Cl.: E02D 5/72, E02D 7/28

(54) **Procédé et dispositif pour enfoncer un tube dans le sol, par battage, notamment pour réaliser un pieu de fondation**
Verfahren und Vorrichtung, um ein Rohr in den Untergrund einzurammen, insbesondere zur Herstellung eines Pfahles
Method and device for forcing a pipe into the soil by ramming, especially for making a pile

(30) Priorité: 31.07.1992 FR 9209559
(43) Date de publication de la demande: 02.02.1994
(73) Titulaire: BOUYGUES OFFSHORE, F-78180 Montigny-le-Bretonneux (FR)
(72) Inventeur: Roger, Pierre, F-92270 Bois-Colombes (FR)
(74) Mandataire: Schrimpf, Robert

(56) Documents cités:
- EP-A- 0 206 384
- FR-A- 1 098 138
- FR-A- 2 171 492
- GB-A- 989 615
- GB-A- 2 158 135
- US-A- 3 869 869
- US-A- 4 513 828

## Description

L'invention concerne un procédé et un dispositif pour enfoncer un tube dans le sol, par battage, dans le but, par exemple, de réaliser un pieu ou une pile, en particulier pour une fondation sur terre, dans un port ou en mer.

Une technique connue pour battre un tube afin de former un pieu consiste à fermer l'extrémité inférieure du pieu par un bouchon en matière résistante, en particulier en béton, de manière à définir une tête de fonçage et à battre cette tête en faisant chuter une masse à l'intérieur du tube.

Des variantes de cette technique consistent à remplacer ce bouchon en matière résistante par un couvercle métallique (brevet français FR-A-2 592 414).
Une autre technique connue est de munir le tube en sa partie basse d'un épaulement sur lequel vient prendre appui un bouchon métallique en forme de pointe, sur lequel on vient frapper en faisant chuter une masse métallique (brevet français FR-A-2 171 492) .

Les défauts majeurs de ces différents systèmes sont les suivants :

Dans le cas d'emploi de bouchon en béton, la pénétration du tube n'est assurée que par le frottement du bouchon sur son enveloppe et ce procédé ne permet pas de réaliser des pieux ou piles de grande longueur.

La récupération de la tête de fonçage est impossible dans le cas du couvercle et nécessite des outils spéciaux dans le cas du bouchon métallique. Or, il peut être nécessaire d'enlever cette tête de fonçage pour forer une zone de sol plus dure impossible à traverser par battage ou pour faire une reconnaissance du sol de fondation.

Tous ces procédés fonctionnent mal ou ne fonctionnent pas du tout pour battre des pieux ou piles inclinés et encore moins des piles courbes assez fréquemment utilisées pour guider les forages pétroliers dans leur partie supérieure.

C'est une des raisons pour lesquelles la plupart des battages de pieux ou de piles sont exécutés à l'aide de moutons tapant sur un casque recouvrant la tête de ces tubes.

Les défauts majeurs de ces systèmes de frappe en tête sont les suivants :

L'énergie de battage nécessaire pour atteindre un enfoncement déterminé de la pile ou du pieu est presque toujours supérieure à l'énergie que nécessiterait un battage en fond de pieu.

L'épaisseur de paroi du pieu ou de la pile est beaucoup plus souvent déterminée par la valeur de l'effort de choc de battage à supporter que par la charge finale appliquée sur la pile, ce qui conduit à un surcroît de dépenses inutile.

Le système de battage en tête est toujours très bruyant et fait souvent proscrire son emploi dans les zones urbanisées.

Dans les battages de pieux de très grande longueur, par exemple pour des plates-formes pétrolières en mer, cette technique de battage ne permet pas un contrôle rigoureux de l'état du pieu ou de la pile dans sa partie basse, et lorsque ces contrôles ont été réalisés à posteriori, il a souvent été constaté des écrasements du tube.

La présente invention se propose de remédier aux inconvénients qui viennent d'être cités.

Pour cela, elle propose une technique de battage selon laquelle on applique l'énergie de battage à l'extrémité inférieure du tube, au moyen d'un marteau spécialement aménagé.

Selon l'invention comme définie dans les revendications 1 et 7, on munit le tube, en partie basse, d'un appui latéral interne, on applique contre cet appui une tête de fonçage dont la partie supérieure est mobile dans une cage solidaire d'un marteau hydraulique ou électro-magnétique et qui est équipée d'une pointe avant de pénétration du sol, qui est en saillie à l'extrémité inférieure du tube lorsque la tête est en appui et on commande le marteau pour transmettre l'énergie de battage à la tête par l'extrémité supérieure ou par l'extrémité inférieure de la cage, selon que l'on veut enfoncer le tube ou extraire la tête.

Le tube est muni en partie basse d'un appui de battage interne latéral et transversal, laissant dégagée la majeure partie au moins de la section droite du tube.

Dans des réalisations particulièrement avantageuses, l'invention présente encore une ou plusieurs des caractéristiques suivantes :
- on interpose entre la tête de fonçage et l'appui un moyen d'amortissement qui permet de transformer la courbe de transmission de l'énergie de battage,
- on interpose entre la tête de fonçage et l'appui un moyen d'accouplement qui permet de lever la tête par rapport à l'appui tout en conservant l'accouplement et qui permet aussi de désaccoupler la tête et l'appui, en sorte que l'on puisse, au choix, utiliser l'énergie de battage pour enfoncer à la fois la tête et le tube ou seulement la tête ou le tube.

Cette technique et ses avantages seront décrits ci-après, en référence aux figures du dessin joint, et la description et les figures feront apparaître d'autres aspects importants de l'invention.

Sur les figures :
- la fig. 1 est une coupe axiale verticale d'un tube équipé d'un dispositif conforme à l'invention pour enfoncer le tube dans le sol;
- la fig. 2 est une vue agrandie de l'extrémité inférieure du tube de la fig. 1;
- la fig. 3 est une coupe axiale de l'extrémité inférieure d'un tube munie d'une tête de fonçage selon une autre variante de réalisation de l'invention;
- la fig. 4 est une coupe axiale analogue à celle de la fig. 2, mais dans le cas où un amortisseur est interposé entre la tête de fonçage et l'appui de battage du tube;
- la fig. 5 est une coupe axiale analogue à celle de la fig. 2, mais dans le cas où un vérin découpleur est interposé entre la tête de fonçage et l'appui de battage du tube;
- la fig. 6 est une vue de détail agrandie du vérin découpleur de la fig. 5; et
- la fig. 7 est un schéma montrant différentes phases d'une opération de battage du tube.

La figure 1 montre essentiellement un tube 1 dans lequel on a introduit un marteau hydraulique 3 muni d'une tête de fonçage 2.

La tête de fonçage 2 est en appui sur un moyen d'appui constitué dans cet exemple par une collerette annulaire 4 formée à l'intérieur du tube 1 à proximité de l'extrémité inférieure la du tube. Cette collerette est venue de fabrication avec le tube, ou a été usinée dans le tube, ou a été rapportée sur le tube, auquel cas elle peut être dans un matériau différent de celui du tube.

Le tube 1 est, par exemple, en béton et la collerette 4 est fournie par un sabot annulaire 5 en acier rapporté sur le tube et qui constitue l'extrémité inférieure du tube.

La tête de fonçage 2 est équipée d'une pointe avant 6 de pénétration qui est en saillie à l'extrémité inférieure du tube lorsque la tête est en appui sur la collerette (fig. 2). La tête est en acier, en béton, ou en un autre matériau de façon en soi connue.

La pointe est, par exemple, une pointe conique en acier, éventuellement remplie d'un lest.

Le moyen pour constituer l'appui de battage interne du tube peut être plus complexe qu'une simple collerette.

La figure 3 montre à titre d'exemple un appui constitué par un couple de crémaillères verticales opposées 7,7' qui fournissent une pluralité d'appuis étagés pour des pièces radiales 8,8' fixées à l'obturateur 2 et qui engrènent avec les crémaillères dans le sens du battage.

Il est souvent avantageux d'interposer un amortisseur 9 continu ou discontinu, entre la tête de fonçage 2 et l'appui de battage, comme cela a été représenté par exemple sur les figures 4 à 7.

Cet amortisseur permet de ne transmettre au tube qu'une partie de l'énergie de battage appliquée à la tête et donc de dimensionner ce tube pour la charge finale à recevoir et non pour l'effort de choc de battage à supporter.

Dans la réalisation des figures 5 à 7, on a interposé de plus, entre l'appui de battage 4 et la tête de fonçage 2, un vérin annulaire constitué d'un piston annulaire 10 et d'une chambre 11 contenant un fluide hydraulique et que l'on peut mettre à l'échappement.

Les figures 7A, 7B, 7C, 7D illustrent le fonctionnement d'un tel dispositif.

Lorsque la chambre n'est pas mise à l'échappement, il y a désaccouplement entre la tête 2 et l'appui 4 et le battage de la tête fera seulement descendre la tête uniquement jusqu'à ce que le vérin soit à l'état de contraction maximale.

Lorsque le vérin est au point de contraction maximale (fig. 7A), l'admission d'huile dans la chambre 11 fera lever la tête jusqu'à ce que le vérin soit à l'état d'extension maximale (fig. 7B) et, si on ferme la chambre, le battage ultérieur de la tête provoquera la descente simultanée de la tête et du tube.

Si l'on a réglé la course du vérin pour qu'elle corresponde à la course de battage, la tête revient à la position qu'elle occupait avant d'être levée (fig. 7C) et tout se passe comme si, de la configuration de la figure 7A à celle de la figure 7C, la tête n'avait pas bougé et seul le tube était descendu. Si par contre, à partir de la configuration de la figure 7C où le vérin est à l'état d'extension maximale, on bat la tête tout en mettant à l'échappement la chambre du vérin, c'est la tête qui descend alors que le tube ne bouge pas (fig. 7D).

Le vérin annulaire (10,11) permet donc d'utiliser l'énergie de battage pour battre seulement la tête, ou seulement le tube, ou à la fois le tube et la tête.

De préférence, on utilise pour battre la tête un marteau hydraulique 3 alimenté par un ombilical 12. Ces marteaux, connus en soi (cf. par exemple les publications EP-A-0206384 et EP-A-0095801), comportent une masse frappante qui se déplace dans une chambre, dans un sens sous l'action d'un fluide hydraulique et, dans l'autre sens, sous l'action de la gravité conjuguée de préférence avec l'effet d'un fluide hydraulique.

Le marteau représenté sur les figures comporte une cage (13) solidaire du marteau et dans laquelle peut se déplacer la partie supérieure 2a de la tête de fonçage 2 prisonnière de la cage, entre une extrémité supérieure (13a) et un épaulement inférieur (13b) de la cage.

Une telle structure permet d'utiliser l'énergie du marteau soit pour enfoncer la tête et le tube, soit au contraire, pour extraire la tête du tube, si l'on inverse la direction des coups.

Dans le premier cas, c'est l'extrémité supérieure (13a) de la cage qui transmet l'énergie de battage à la tête dans le sens de l'enfoncement.

Dans le second cas, c'est l'extrémité inférieure (13b) de la cage qui transmet l'énergie de battage à la tête dans le sens de l'arrachement.

L'invention n'est pas limitée aux moyens de réalisation qui ont été décrits.

Les marteaux hydrauliques ou électro-magnétiques permettent de réaliser des pieux courbes si la courbure du pieu est compatible avec la longueur du marteau et ne s'oppose pas à la mise en place et à l'extraction du marteau.

L'invention n'est pas limitée à ces exemples de réalisation.

Le tube 1 pourra être utilisé tel que, s'il présente une épaisseur de paroi et une résistance suffisante, pour une fondation, où il pourra être rempli d'un matériau durcissable tel que du béton, de façon connue en soi.

Ce tube est réalisé en tous matériaux appropriés, et on utilise de préférence des tubes en acier ou en béton. Les extrémités des tubes sont droites ou biseautées.

## Revendications

1. Procédé pour enfoncer par battage dans le sol un tube (1) muni d'un appui latéral interne (4) en partie basse caractérisé en ce qu'on applique contre cet appui une tête de fonçage (2) dont la partie supérieure (2a) est mobile dans une cage (13) solidaire d'un marteau hydraulique (3) ou électro-magnétique, cette tête étant équipée d'une pointe avant (6) de pénétration du sol qui est en saillie à l'extrémité inférieure du tube lorsque la tête est en appui, et on commande le marteau pour transmettre l'énergie de battage à la tête par l'extrémité supérieure (13a) ou par l'extrémité inférieure (13b) de la cage selon que l'on veut enfoncer le tube ou extraire la tête.

2. Procédé selon la revendication 1, caractérisé en ce que l'on transmet au tube l'énergie de battage de la tête par l'intermédiaire d'un amortisseur (9) interposé entre la tête de fonçage (2) et l'appui de battage (4) pour transformer la courbe de transmission de l'énergie de battage et pour ne transmettre au tube qu'une partie de l'énergie de battage appliquée à la tête.

3. Procédé selon l'une des revendications 1 et 2, caractérisé en ce qu'on interpose entre la tête de fonçage (2) et ledit appui (4) un moyen d'accouplement (10,11) qui permet de lever la tête par rapport à l'appui tout en conservant l'accouplement et qui permet aussi de désaccoupler la tête et l'appui.

4. Procédé selon la revendication 3, caractérisé en ce qu'on utilise un vérin annulaire (10,11) comme moyen d'accouplement.

5. Procédé selon l'une des revendications 3 et 4, caractérisé en ce qu'il comprend des phases durant lesquelles on relève la tête (2) vers le haut sans bouger le tube (1) et on bat ensuite la tête pour enfoncer le tube, la tête revenant à la position qu'elle occupait avant d'être relevée.

6. Procédé selon l'une des revendications 3 à 5, caractérisé en ce qu'il comprend des phases durant lesquelles on désaccouple la tête (2) et l'appui (4) et on bat la tête pour provoquer un enfoncement de la tête sans enfoncer le tube.

7. Dispositif pour mettre en oeuvre un procédé selon l'une des revendications 1 à 6 qui comprend un marteau (3) et des moyens pour constituer dans le tube (1), en partie basse, un appui de battage (4) interne latéral et transversal, laissant dégagée la majeure partie au moins de la section droite du tube caractérisé en ce que le marteau est un marteau hydraulique ou électro-magnétique (3) apte à être introduit dans le tube et muni d'une tête de fonçage (2) dont la partie supérieure (2a) est mobile entre l'extrémité supérieure (13a) et l'extrémité inférieure (13b) d'une cage (13) solidaire du marteau(3), ladite tête étant équipée d'une pointe avant de pénétration (6) qui est en saillie à l'extrémité inférieure du tube lorsque la tête est en appui, ladite tête reposant sur cet appui latéral (4) tout en obturant sensiblement l'extrémité inférieure du tube et ledit marteau pouvant transmettre l'énergie de battage à la tête, soit par l'extrémité supérieure (13a) soit par l'extrémité inférieure (13b) de la cage (13).

8. Dispositif selon la revendication 7, caractérisé en ce que ledit appui de battage (4) est constitué par une pièce (5) rapportée à l'extrémité basse du tube.

9. Dispositif selon la revendication 7, caractérisé en ce que ledit appui de battage est constitué par des crémaillères (7,7') qui fournissent une pluralité d'appuis étagés.

10. Dispositif selon l'une des revendications 7 à 9, caractérisé en ce qu'il comporte un amortisseur (9) entre l'appui de battage (4,7,7') et la tête de fonçage (2).

11. Dispositif selon l'une des revendications 7 à 10, caractérisé en ce qu'il comporte des moyens d'accouplement (10,11) pour réaliser un accouplement sélectif entre la tête et le tube.

12. Dispositif selon la revendication précédente, caractérisé en ce que lesdits moyens d'accouplement sont constitués par un vérin annulaire (10,11) interposé entre la tête et l'appui de battage.

## Patentansprüche

1. Verfahren zum Einsenken eines Rohrs (1) durch Einrammen in die Erde, welches mit einer inneren seitlichen Auflage (4) im unteren Teil versehen ist, dadurch gekennzeichnet, daß man einen Treibkopf (2) gegen diese Auflage bringt, dessen oberer Teil (2a) bewegbar in einem Käfig (13) ist, der einstückig mit einem hydraulischen oder elektromagnetischen Hammer (3) ausgebildet ist, wobei dieser Kopf mit einer vorderen Spitze (6) zum Eindringen in die Erde versehen ist, die am unteren Ende des Rohres hervorsteht, wenn der Kopf aufliegt, und man den Hammer steuert, um die Einrammenergie auf den Kopf über das obere Ende (13a) oder über das untere Ende (13b) des Käfigs überträgt, je nachdem, ob man das Rohr einsenken oder den Kopf herausziehen will.

2. Verfahren nach Anspruch 1, dadurch gekennzeichnet, daß man auf das Rohr die Einrammenergie des Kopfes durch Zwischenschaltung einer Dämpfungsvorrichtung (9) überträgt, die zwischen dem Treibkopf (2) und der Einrammauflage (4) angeordnet ist, um die Übertragungscharakteristik der Einrammenergie zu transformieren und um auf das Rohr nur einen Teil der Einrammenergie zu übertragen, die auf den Kopf aufgebracht wird.

3. Verfahren nach einem der Ansprüche 1 und 2, dadurch gekennzeichnet, daß man zwischen dem Treibkopf (2) und der Auflage (4) eine Kopplungseinrichtung (10, 11) anordnet, die es erlaubt, den Kopf in bezug auf die Auflage anzuheben, wobei immer die Kopplung erhalten bleibt, und die es auch erlaubt, den Kopf und die Auflage zu entkoppeln.

4. Verfahren nach Anspruch 3, dadurch gekennzeichnet, daß man ein ringförmiges Stellglied (10, 11) als Kopplungseinrichtung benutzt.

5. Verfahren nach einem der Ansprüche 3 und 4, dadurch gekennzeichnet, daß es Phasen aufweist, während derer man den Kopf (2) nach oben anhebt, ohne das Rohr (1) zu bewegen, und man dann den Kopf rammt, um das Rohr einzusenken, wobei der Kopf in die Position zurückkehrt, die er eingenommen hat, bevor er angehoben worden ist.

6. Verfahren nach einem der Ansprüche 3 bis 5, dadurch gekennzeichnet, daß es Phasen aufweist, während derer man den Kopf (2) und die Auflage (4) entkoppelt und man den Kopf rammt, um ein Einsenken des Kopfes hervorzurufen, ohne das Rohr einzusenken.

7. Vorrichtung zum Durchführen eines Verfahrens nach einem der Ansprüche 1 bis 6, die einen Hammer (3) und eine Einrichtung zum Bilden einer inneren seitlichen und querliegenden Rammauflage (4) in dem Rohr (1), im unteren Teil, aufweist, wobei der Hauptteil wenigstens des Querschnitts des Rohres freigelassen ist, dadurch gekennzeichnet, daß der Hammer ein hydraulischer oder elektromagnetischer Hammer (3) ist, der in das Rohr eingeführt werden kann und der mit einem Treibkopf (2) versehen ist, dessen oberer Teil (2a) zwischen dem oberen Ende (13a) und dem unteren Ende (13b) eines Käfigs (13) bewegbar ist, welcher einstückig mit dem Hammer (3) ausgebildet ist, wobei der Kopf mit einer vorderen Eindringspitze (6) ausgestattet ist, die vom unteren Ende des Rohres hervorsteht, wenn der Kopf aufliegt, wobei der Kopf auf dieser seitlichen Auflage (4) ruht, wobei immer im wesentlichen das untere Ende des Rohres verschlossen ist und der Hammer die Einrammenergie auf den Kopf übertragen kann, entweder über dasobere Snde (13a) oder das untere Ende (13b) des Käfigs.

8. Vorrichtung nach Anspruch 7, dadurch gekennzeichnet, daß die Rammauflage (4) aus einem Stück (5) besteht, das an das untere Ende des Rohres angebaut ist.

9. Vorrichtung nach Anspruch 7, dadurch gekennzeichnet, daß die Rammauflage durch Sprossen (7, 7') gebildet ist, die eine Vielzahl von abgestuften Auflagen liefern.

10. Vorrichtung nach einem der Ansprüche 7 bis 9, dadurch gekennzeichnet, daß sie eine Dämpfungsvorrichtung (9) zwischen der Rammauflage (4, 7, 7') und dem Treibkopf (2) aufweist.

11. Vorrichtung nach einem der Ansprüche 7 bis 10, dadurch gekennzeichnet, daß sie eine Kopplungseinrichtung (10, 11) zum Herstellen einer selektiven Kopplung zwischen dem Kopf und dem Rohr aufweist.

12. Vorrichtung nach dem vorangehenden Anspruch, dadurch gekennzeichnet, daß die Kopplungseinrichtung durch ein ringförmiges Stellglied (10, 11) gebildet ist, die zwischen dem Kopf und der Rammauflage angeordnet ist.

## Claims

1. A method of driving a tube (1) into the ground by hammering, the bottom portion of the tube being provided with an internal lateral bearing surface (4), and the method being characterized in that a pile-driving head (2) is applied against said bearing surface, the upper portion (2a) of the head being movable in a cage (13) secured to a hydraulic or an electromagnetic hammer (3), said head being fitted with a leading ground-penetrating point (6) which projects from the bottom end of the tube when the head is bearing against the bearing surface, and the hammer is controlled to transmit hammering energy to the head via the top end (13a) or the bottom end (13b) of the cage depending on whether the tube is to be driven down or the head is to be extracted.

2. A method according to claim 1, characterized in that the hammering energy of the head is transmitted to the tube via damping means (9) interposed between the pile-driving head (2) and the hammering bearing surface (4) for the purpose of transforming the hammering energy transmission curve and of transmitting to the tube only a fraction of the hammering energy that is applied to the head.

3. A method according to claim 1 or 2, characterized in that coupling means (10, 11) are interposed between the closure head (2) and said bearing surface (4), the coupling means enabling the head to be raised relative to the bearing surface while maintaining coupling, and also enabling the head to be decoupled from the bearing surface.

4. A method according to claim 3, characterized in that an annular actuator (10, 11) is used as the coupling means.

5. A method according to claim 3 or 4, characterized in that it includes stages during which the head (2) is raised upwards without moving the tube (1), and the head is then hammered to drive the tube, the head returning to the position it occupied prior to being raised.

6. A method according to any one of claims 3 to 5, characterized in that it includes stages during which the head (2) is decoupled from the bearing surface (4) and is hammered to drive the head without driving the tube.

7. Apparatus for implementing a method according to any one of claims 1 to 6, comprising a hammer (3) and means for constituting a transverse and lateral internal hammering bearing surface (4) in the lower portion of the tube (1) while leaving at least a major fraction of the right cross-section tube disengaged, the apparatus being characterized in that the hammer is a hydraulic or an electromagnetic hammer (3) suitable for being inserted in the tube and provided with a pile-driving head (2) whose top portion (2a) is movable between the top end (13a) and the bottom end (13b) of a cage (13) secured to the hammer (3), said head being fitted with a leading penetration point (6) which projects from the bottom end of the tube when the head bears against the bearing surface, said head resting on said lateral bearing surface (4) while substantially closing the bottom end of the tube, and said hammer being capable of transmitting hammering energy to the head either via the top end (13a) or else via the bottom end (13b) of the cage (13).

8. Apparatus according to claim 7, characterized in that said hammering bearing surface (4) is constituted by a part (5) added to the bottom end of the tube.

9. Apparatus according to claim 7, characterized in that said hammering bearing surface is constituted by racks (7, 7') which provide a staged plurality of bearing surfaces.

10. Apparatus according to any one of claims 7 to 9, characterized in that it includes damping means (9) between the hammering bearing surface (4, 7, 7') and the pile-driving head (2).

11. Apparatus according to any one of claims 7 to 10, characterized in that it includes coupling means (10, 11) for providing selective coupling between the head and the tube.

12. Apparatus according to any preceding claim, characterized in that said coupling means are constituted by an annular actuator (10, 11) interposed between the head and the hammering bearing surface.
